# EUROPÄISCHE PATENTSCHRIFT

(11) **EP 3 493 324 B1**
(45) Veröffentlichungstag und Bekanntmachung des Hinweises auf die Patenterteilung: **17.03.2021**
(21) Anmeldenummer: 18207439.3
(22) Anmeldetag: 21.11.2018
(51) Int. Cl.: H01Q 1/12, H01Q 5/40, H01Q 1/38, H01Q 7/00, H01Q 9/30, H01Q 21/28, H01Q 21/30

(54) **AKTIVE MULTIBAND-ANTENNE FÜR DEN TERRESTRISCHEN RUNDFUNKEMPFANG**
ACTIVE MULTI-BAND ANTENNA FOR TERRESTRIAL BROADCAST RECEPTION
ANTENNE MULTIBANDE ACTIVE POUR LA RÉCEPTION RADIO TERRESTRE

(30) Priorität: 29.11.2017 DE 102017128286; 15.03.2018 DE 102018106095
(43) Veröffentlichungstag der Anmeldung: 05.06.2019
(73) Patentinhaber: Desay SV Automotive Europe GmbH, 99428 Weimar OT Legefeld (DE)
(72) Erfinder: Bulbin, Yuri, 07407 Rudolstadt (DE); Weber, Michael, 81929 München (DE); Sliwtschuk, Taras, 07422 Bad Blankenburg (DE)
(74) Vertreter: Kruspig, Volkmar

(56) Entgegenhaltungen:
- WO-A1-00/41268
- DE-B4-102010 010 371
- JP-A- H03 108 903
- US-A- 4 518 965
- US-A- 5 402 134
- US-A1- 2005 156 798
- GIBSON J J ET AL: "THE MINI-STATE-A SMALL TELEVISION ANTENNA", IEEE TRANSACTIONS ON CONSUMER ELECTRONICS,, Bd. CE-22, Nr. 2, 1. Mai 1976 (1976-05-01) , Seiten 159-165, XP001382313,

## Beschreibung

Die Erfindung betrifft eine aktive Multiband-Antenne für den terrestrischen Rundfunkempfang, umfassend Empfangsstrukturen, bestehend aus Schleifen- und stichförmige Leiterbahnen, welche auf einem dielektrischen Träger angeordnet sind, sowie in den Anschlussbereichen der Empfangsstrukturen vorgesehenen Anpassungsschaltungen, Frequenzfiltern, Symmetrierglieder und Verstärkerschaltungen.

Aus der US 4 791 426 B1 oder der US 6 215 450 B1 sind Heckscheibenantennen vorbekannt. In dem Fall, wenn zum Beispiel durch Druck aufgebrachte Heizungselemente der Scheibe als Antennenstrahler genutzt werden, sind Entkopplungsfilter notwendig, um den Heizgleichstrom von den Hochfrequenzsignalen zu trennen. Derartige Entkopplungsfilter sind großbauend und teuer. Im Falle defekter Heizleiterschleifen verliert die Antenne den gewünschten Wirkungsgrad oder ihre Funktion insgesamt. Aus der DE 34 10 415 A1 ist eine aktive Antenne für die Heckscheibe eines Fahrzeuges vorbekannt. Diese Antenne soll sowohl einen AM-Empfang im Lang-, Mittel- und Kurzwellenbereich als auch einen FM-Empfang, das heißt im UKW-Bereich, ermöglichen. Bei dieser Antenne wird ein weiterer, mit dem Heizfeld galvanisch nicht verbundener, flächenhaft ausgebildeter Antennenleiter auf der Scheibe erzeugt. Dieser Antennenleiter steht mit dem Anschluss einer Eingangsklemme eines rauscharmen Verstärkers mit kapazitiv hochohmigen Eingangswiderstand in Verbindung. Die Masseverbindung des Antennenverstärkers ist über eine kurze Leitung mit der Umrandung des leitfähigen Teiles der Heckscheibe verbunden. Die entsprechenden Abstände und Querabmessungen des Antennenleiters bezogen auf die Berandung und das Heizfeld selbst unterliegen einer bestimmten Dimensionierung, die fahrzeugspezifisch ist und nicht für alle Frequenz- und Empfangsverhältnisse optimiert werden kann.

Aus der WO 02/05236 A1 ist eine aktive Antenne vorbekannt, welche schleifenförmige Leiterbahnen umfasst und wobei eine durch einen Kondensator überbrückte Unterbrechung oder ein Anschlussbereich vorgesehen ist. Im Anschlussbereich ist die Primärseite eines Anpassungstransformators angeschlossen, dessen Sekundärseite auf eine Verstärkerschaltung führt.

Zum Stand der Technik gehört weiterhin die DE 10 2010 010 371 B4. Aus diesem Dokument ist eine aktive Antenne für Mehrfrequenz-Diversity-Empfang umfassend eine schleifenförmige Leiterbahn mit durch einen Kondensator überbrückter Unterbrechung und einem Anschlussbereich vorbekannt, wobei im Anschlussbereich die Primärseite eines Anpassungstransformators angeschlossen ist, dessen Sekundärseite auf eine Verstärkerschaltung führt. Die schleifenförmige Leiterbahn steht mit einer Stichleitung in Verbindung, wobei das von der schleifenförmigen Leiterbahn entfernte Ende der Stichleitung an der Sekundärseite des Anpassungstransformators angeschlossen ist, so dass durch die Wahl des Verbindungspunktes zwischen der Stichleitung und der schleifenförmigen Leiterbahn eine Abstimmung auf die elektrische Feldkomponente und die diesbezügliche Eingangsimpedanz der Verstärkerschaltung im FM-Bereich erfolgt.

Aus der JPH 03108903 A sowie der US 2005/0156798 A1 sind automobile Scheibenantennen bestehend aus mehreren Schleifen bekannt. Die US 4518965 sowie die US 5402134 offenbaren ebenfalls Schleifenantennen mit mehreren Schleifen, die auf einem Substrat angeordnet sind. Weitere Schleifenantennen mit Filter-, Anpass-, oder Symmetrierschaltungen sind aus der WO 00/41268 A1 sowie der Publikation von GIBSON, J. J. et al., "THE MINI-STATE-A SMALL TELEVISION ANTENNA",IEEE TRANSACTIONS ON CONSUMER ELECTRONICS, Bd. CE-22, Nr. 2, Mai 1976, Seiten 159-165, bekannt.

Ausgehend vom geschilderten Stand der Technik ist es Aufgabe der Erfindung, eine weiterentwickelte aktive Multiband-Antenne für den terrestrischen Rundfunkempfang auf der Basis schleifenförmiger Leiterbahnen anzugeben, welche auf aufwändige Anpassung von Transformatoren weitgehend verzichtet und die in der Lage ist, optimale Empfangseigenschaften bei ausreichender Selektivität über ganz unterschiedliche Frequenzbereiche bzw. Frequenzbänder zu gewährleisten, wobei die Flächenausdehnung der Multiband-Antenne möglichst klein ist, um diese insbesondere als Multiband-Klebeantenne an den verschiedensten Stellen, insbesondere eines Kraftfahrzeuges anordnen zu können.

Die Lösung der Aufgabe der Erfindung erfolgt mit einer aktiven Multiband-Antenne gemäß der Merkmalskombination nach Anspruch 1, wobei die Unteransprüche mindestens zweckmäßige Ausführungsformen bzw. eine bevorzugte Anwendung darstellen.

Die vorgestellte Multiband-Antenne ist aufgrund ihrer planaren Struktur und der kompakten Ausbildung sowie der vorhandenen Entkopplung insbesondere für Anwendungen im Bereich der Kraftfahrzeugtechnik geeignet und hier insbesondere vom Typ der Fahrzeugkarosserie unabhängig.

Die Erfindung soll nachstehend anhand eines Ausführungsbeispieles näher erläutert werden.

Hierbei zeigen:
- Fig. 1: ein Blockschaltbild der prinzipiellen Ausführungsform der erfindungsgemäßen Multiband-Antenne mit separaten koaxialen Ausgängen für die einzelnen Frequenzbänder;
- Fig. 2: eine Darstellung eines Blockschaltbildes analog der ersten Ausführungsform der Erfindung, jedoch mit gesplittetem Ausgang für die Frequenzbänder 1 und 3, das heißt FM und AM; und
- Fig. 3: ein Blockschaltbild einer Ausführungsform mit gesplittetem Koaxialausgang für alle Frequenzbänder, das heißt FM, DAB und AM;
- Fig. 4: ein beispielhaftes Frequenzfilter;
- Fig. 5: ein elektrisches Symmetrierglied bestehend aus HF Transformator zur Anwendung gemäß Ausführungsbeispiel; und
- Fig. 6: ein Ersatzschaltbild eines Symmetriergliedes aus diskreten kapazitiven und induktiven Bauelementen als Brückenschaltung.

Die hochintegrierte aktive Multiband-Antenne gemäß den Darstellungen nach Figur 1 bis 3 besteht zunächst aus einer ersten schleifenförmigen Leiterbahn 1 und einer zweiten schleifenförmigen Leiterbahn 2, die von der ersten schleifenförmigen Leiterbahn 1 abgegrenzt ist. Weiterhin ist eine Stichleitung 3 vorhanden, die bevorzugt parallel zu einer der längeren Seiten der ersten schleifenförmigen Leiterbahn 1 verläuft.

Die schleifenförmigen Leiterbahnen 1 und 2 sowie die Stichleitung 3 befinden sich bevorzugt auf einem planaren dielektrischen Träger, zum Beispiel einer folienartigen Leiterplatte.

Die erste schleifenförmige Leiterbahn 1, die für das Frequenzband 1, das heißt FM, abgestimmt ist, weist auf einer ihrer Leiterbahnseiten eine Unterbrechung auf, welche durch eine erste Anpassungsschaltung 5 überbrückt wird.

Die gegenüberliegende Seite der ersten schleifenförmigen Leiterbahn hat zwei dicht benachbarte Enden 6 und 7.

Eines dieser Enden ist mit dem Eingang eines ersten Frequenzfilters 8 und das zweite dieser Enden 7 ist mit dem Eingang eines zweiten Frequenzfilters 9 verbunden.

Die Ausgänge der Frequenzfilter 8 und 9 sind mit den symmetrischen Eingängen eines ersten Symmetriergliedes 10 verbunden.

Der unsymmetrische Ausgang des ersten Symmetriergliedes 10 ist am Eingang eines ersten Verstärkers 11 angeschlossen. Der Ausgang 12 des ersten Verstärkers 11 bildet den Ausgangsanschluss des ersten Frequenzbandes FM.

Die zweite schleifenförmige Leiterbahn 2, die für das DAB-Frequenzband abgestimmt ist, weist zwei dicht benachbarte Enden 13 und 14 auf.

Ein erstes Ende 13 ist mit dem Eingang einer weiteren Anpassungsschaltung 15 und ein zweites Ende 14 mit dem Eingang der Anpassungsschaltung 16 verbunden.

Der Ausgang der Anpassungsschaltung 15 steht mit dem Eingang eines weiteren Frequenzfilters 17 und der Ausgang der Anpassungsschaltung 16 mit dem Eingang eines Frequenzfilters 18 in Verbindung.

Die Ausgänge der Frequenzfilter 17 und 18 sind mit den symmetrischen Eingängen eines zweiten Symmetriergliedes 19 verbunden.

Der unsymmetrische Ausgang des zweiten Symmetriergliedes 19 ist am Eingang eines zweiten Verstärkers 20 angeschlossen.

Der Ausgang 21 des zweiten Verstärkers 20 bildet den Ausgangsanschluss für das zweite Frequenzband, das heißt das DAB-Band.

Die Stichleitung 3, die auf dem dielektrischen Träger 4 befindlich ist, bildet einen Monopol für das AM-Frequenzband.

Ein Ende der Stichleitung 3 ist mit dem Eingang eines Frequenzfilters 22 verbunden, dessen Ausgang mit dem Eingang eines dritten Verstärkers 23 in Verbindung steht.

Der Ausgang 24 des dritten Verstärkers 23 stellt den Anschluss für das AM-Frequenzband dar.

Bei der Darstellung nach Figur 2 stehen die Anschlüsse 12 und 24 für das erste und das dritte Frequenzband mit den Eingängen 25 und 26 eines Splitters in Verbindung.

Der Splitter weist einen Ausgang 27 zum wahlweisen Abgriff entsprechender Signale der genannten Frequenzbänder auf.

Der Ausgang 21 für das zweite Frequenzband ist als separater Koaxialausgang bei der Ausführungsform nach Figur 2 realisiert.

Bei der Ausführungsform nach Figur 3 ist auch der Ausgang 21 des zweiten Frequenzbandes auf einen weiteren Eingang 28 eines Splitters geführt an dessen Ausgang 27 die Signale der relevanten Frequenzbänder FM, AM und DAB abgreifbar sind.

Bei der Ausführungsform der Frequenzfilter (8; 9; 17; 18) nach Figur 4 ist ein induktives Bauelement L parallel zu einem kapazitiven Bauelement C und einem elektrischen Widerstand R eingeschaltet. Sie bilden einen Parallelschwingkreis aus. Die Resonanzfrequenz der Frequenzfilter 8 und 9 liegt im mittleren Bereich des zweiten Frequenzbandes DAB. Die Resonanzfrequenz der Frequenzfilter 17 und 18 liegt im mittleren Bereich des ersten Frequenzbandes FM. Damit wird die maximale Entkopplung zwischen den Empfangsstrukturen für die FM und DAB Frequenzbänder erzeugt und maximale Empfangsqualität in den FM und DAB Frequenzbändern gewährleistet.

Die Induktivität L und die Kapazität C des Frequenzfilters können gemäß folgenden Beziehungen ermittelt werden: $L = \frac{{z}_{0}}{{ω}_{0}} ,$ $C = \frac{1}{{ω}_{0} ⋅ {z}_{0}} ,$ wobei mit Z₀ die charakteristische Impedanz des Frequenzfilters (8; 9; 17; 18) bezeichnet wird. Um die bessere Anpassung des Frequenzfilters an das dahinter stehende Symmetrierglied zu gewährleisten, wird Z₀ = 50 Ohm angenommen.
Mit ${ω}_{0} = 2 ⋅ π ⋅ {f}_{0}$ wird die mittlere Frequenz *f*₀ des entsprechenden Frequenzbandes FM bzw. DAB bezeichnet.

Die FM und DAB Frequenzbänder haben entsprechende Bandbreiten 20 MHz und 60 MHz mit mittleren Frequenzen 98 MHz und 200 MHz.

Diesen Bandbreiten entspricht der Gütefaktor *Q* $Q = \frac{{f}_{0}}{{f}_{2} - {f}_{1}} = 5 … 3,3,$

Mit *f*₂ und *f*₁ werden die obere und die untere Frequenz des Frequenzbandes bezeichnet. Der Gütefaktor *Q* kann durch die Frequenzfilterparameter definiert werden: $Q = R ⋅ \sqrt{\frac{C}{L}} ,$

Mit *R* wird der Lastwiderstand *R* des Frequenzfilters bezeichnet.

Der Lastwiderstand *R* kann gemäß der Formel (5) ermittelt werden: $R = Q ⋅ \sqrt{\frac{L}{C}} ,$

Um die entsprechende Bandbreite zu gewährleisten, weist der Lastwiderstand *R* einen Widerstandwert von 150 Ohm bis 300 Ohm auf.

Bei der Ausführungsform nach Figur 5 ist das Symmetrierglied (10; 19) als HF Transformator/Balun realisiert zum Umwandeln eines symmetrischen Empfangssignals in ein unsymmetrisches Signal. Das Symmetrierglied hat zwei symmetrische Eingänge In1 und In2 und einen unsymmetrischen Ausgang Out.

Figur 6 stellt die bevorzugte Ausführungsform des Symmetriergliedes (10; 19) als eine Brückenschaltung dar, die aus zwei Kapazitäten C1, C2 und zwei Induktivitäten L1, L2 besteht. Das Symmetrierglied hat zwei symmetrischen Eingängen In1 und In2 und einen unsymmetrischen Ausgang Out. Paarweise zusammengeschaltete erste Anschlüsse einer ersten Kapazität C1 und einer ersten Induktivität L1 bzw. einer zweiten Kapazität C2 und einer zweiten Induktivität L2 bilden einen ersten symmetrischen Eingang In1 bzw. einen zweiten symmetrischen Eingang In2 des Symmetriergliedes aus. Ein zweiter Anschluss der Kapazität C1 ist mit dem zweiten Anschluss einer induktiven Bauelementes L2 zusammengeschaltet und bildet einen unsymmetrischen Ausgang Out des Symmetriergliedes, dessen erd-verbundener Ausgang ist von zusammengeschalteten zweiten Anschlüssen der Kapazität C2 und der Induktivität L1 ausgebildet.

Die Induktivitäten und die Kapazitäten können gemäß den Vorschriften (1), (2), und (3) ermittelt werden.

## Patentansprüche

1. Aktive Multiband-Antenne für den terrestrischen Rundfunkempfang, umfassend Empfangsstrukturen, bestehend aus einer ersten und einer zweiten schleifenförmigen Leiterbahn (1; 2), einer Monopol-Stichleitung (3), einem dielektrischen Träger (4), auf dem die erste und zweite schleifenförmige Leiterbahn (1; 2) und die Monopol-Stichleitung (3) angeordnet sind, weiter bestehend aus einer ersten bis dritten Anpassschaltung (5; 15; 16), einem ersten bis fünften Frequenzfilter (8; 9; 17; 18; 22), einem ersten und zweiten Symmetrierglied (10; 19) und einem ersten bis dritten Verstärker (11; 20; 23), wobei die erste schleifenförmige Leiterbahn (1) auf ein erstes Frequenzband (FM) abgestimmt ausgebildet ist, wobei diese erste schleifenförmige Leiterbahn (1) eine Unterbrechung aufweist, welche mit der ersten Anpassungsschaltung (5) überbrückt ist, im Anschlussbereich (6; 7) der ersten schleifenförmigen Leiterbahn (1) das erste und das zweite Frequenzfilter (8; 9) angeordnet sind, die im zweiten Frequenzband (DAB) eine hohe Lastimpedanz für die erste schleifenförmige Leiterbahn (1) aufweisen und dadurch ausgebildet sind, deren Nahfeld-Kopplung an die zweite schleifenförmige Leiterbahn (2) zu minimieren, wobei die jeweiligen Ausgänge des ersten und des zweiten Frequenzfilters (8; 9) mit den symmetrischen Eingängen des ersten Symmetriergliedes (10) verbunden sind, wobei der unsymmetrische Ausgang des ersten Symmetriergliedes (10) am Eingang des ersten Verstärkers (11) anliegt und der Ausgang (12) des ersten Verstärkers (11) den Anschluss für das erste Frequenzband (FM) bildet, die zweite schleifenförmige Leiterbahn (2) auf das zweite Frequenzband (DAB) abgestimmt ausgebildet ist, wobei im Anschlussbereich (13; 14) der zweiten schleifenförmigen Leiterbahn (2) die zweite und die dritte Anpassungsschaltung (15; 16) angeordnet sind, deren jeweilige Ausgänge auf Eingänge des dritten und des vierten Frequenzfilters (17; 18) geführt sind, die im ersten Frequenzband (FM) eine hohe Lastimpedanz für die zweite schleifenförmige Leiterbahn (2) aufweisen und dadurch ausgebildet sind, deren Nahfeld-Kopplung an die erste schleifenförmige Leiterbahn (1) zu minimieren, wobei der jeweilige Ausgang des dritten und des vierten Frequenzfilters (17; 18) mit den symmetrischen Eingängen des zweiten Symmetriergliedes (19) verbunden ist, der unsymmetrische Ausgang des zweiten Symmetriergliedes (19) am Eingang des zweiten Verstärkers (20) anliegt und der Ausgang (21) des zweiten Verstärkers (20) den Anschluss für das zweite Frequenzband (DAB) bildet, weiterhin im Wesentlichen parallel zur längeren Ausdehnung der ersten schleifenförmigen Leiterbahn (1) die auf ein drittes Frequenzband (AM) abgestimmte Monopol-Stichleitung (3) ausgebildet ist, deren Speiseende über das fünfte Frequenzfilter (22) mit dem Eingang eines dritten Verstärkers (23) in Verbindung steht, dessen Ausgang (24) den Anschluss für das dritte Frequenzband (AM) bildet, wobei der Eingang des Frequenzfilters (22) im ersten Frequenzband (FM) und im zweiten Frequenzband (DAB) eine hohe Lastimpedanz für die Monopol-Stichleitung (3) aufweist und dadurch ausgebildet ist, deren Nahfeld-Kopplung an die erste und die zweite schleifenförmige Leiterbahn (1; 2) zu minimieren.

2. Antenne nach Anspruch 1, **dadurch gekennzeichnet, dass** die schleifenförmigen Leiterbahnen (1; 2) eine rechteckige Ausbildung aufweisen.

3. Antenne nach Anspruch 2, **dadurch gekennzeichnet, dass** die erste schleifenförmige Leiterbahn (1) die zweite schleifenförmige Leiterbahn (2) beabstandet umgibt.

4. Antenne nach einem der vorangegangenen Ansprüche, **dadurch gekennzeichnet, dass** die Leiterbahnen (1; 2) sowie die Stichleitung (3) eine planare Struktur bilden.

5. Antenne nach einem der vorangegangenen Ansprüche, **dadurch gekennzeichnet, dass** der dielektrische Träger (4) eine Schicht zum Aufkleben auf eine insbesondere Kunststoff- oder Glasoberfläche aufweist.

6. Antenne nach einem der vorangegangenen Ansprüche,
**dadurch gekennzeichnet, dass**
die Anschlüsse für die jeweiligen Frequenzbänder (AM; FM; DAB) jeweils als Koaxialausgang ausgebildet sind.

7. Antenne nach einem der Ansprüche 1 bis 5,
**dadurch gekennzeichnet, dass**
die Ausgänge für die Frequenzbänder (AM; FM; DAB) vollständig oder für wenigstens zwei Frequenzbänder gesplittet ausgebildet sind.

8. Antenne nach einem der vorangegangenen Ansprüche,
**dadurch gekennzeichnet, dass**
die Länge der schleifenförmigen Leiterbahnen ≤ dem 0,2-fachen der kleinsten Wellenlänge des jeweiligen gewünschten Empfangsbereiches ist.

9. Antenne nach einem der vorangegangenen Ansprüche,
**dadurch gekennzeichnet, dass** der dielektrische Träger (4) ein dielektrischer Folien-Verdrahtungsträger ist und alle Antennenbauteile auf dem dielektrischen Folien-Verdrahtungsträger angeordnet sind.

10. Antenne nach Anspruch 5,
**dadurch gekennzeichnet, dass**
diese als Multiband-Klebeantenne zur Anordnung an verschiedenen Stellen von Kraftfahrzeugen, hier insbesondere Personenkraftwagen und Nutzfahrzeugen, ausgebildet ist.

11. Antenne nach einem oder mehreren der vorangegangenen Ansprüche,
**dadurch gekennzeichnet, dass**
die Unterbrechung der ersten schleifenförmigen Leiterbahn (1) vom Anschlussbereich (6; 7) entfernt angeordnet ist.

12. Antenne nach einem oder mehreren der vorangegangenen Ansprüche,
**dadurch gekennzeichnet, dass**
die Anpassungsschaltungen (5; 15; 16) Kondensatoren aufweisen.

13. Antenne nach Anspruch 12,
**dadurch gekennzeichnet, dass**
die Anpassungsschaltungen (5; 15; 16) als Planarkondensatoren, d.h. durch die Leiterbahnen und auf einem, gemeinsamen mit anderen Antennenbauteilen, dielektrischen Verdrahtungsträger ausgebildet sind.

14. Antenne nach einem oder mehreren der vorangegangenen Ansprüche,
**dadurch gekennzeichnet, dass**
die ersten bis vierten Frequenzfilter (8; 9; 17; 18) als Parallelschwingkreis mit einer Induktivität, einem elektrischen Widerstand und einer Kapazität ausgebildet sind, wobei die jeweilige Resonanzfrequenz der ersten und zweiten Frequenzfilter (8; 9) auf den mittleren Frequenzen des zweiten Frequenzbandes (DAB) und die jeweilige Resonanzfrequenz der dritten und vierten Frequenzfilter (17; 18) auf den mittleren Frequenzen des ersten Frequenzbandes (FM) liegt, wobei der Widerstandswert 150 Ohm bis 300 Ohm beträgt.

## Claims

1. An active multi-band antenna for the terrestrial broadcast reception, comprising receiving structures composed of a first and a second loop-shaped conductor track (1; 2), a monopole stub cable (3), a dielectric carrier (4), on which the first and the second loop-shaped conductor tracks (1; 2) and the monopole stub cable (3) are arranged, further composed of a first to third adapting circuit (5; 15; 16), a first to fifth frequency filter (8; 9; 17; 18; 22), a first and second balancing element (10; 19), and a first to third amplifier (10; 20; 23),
wherein the first loop-shaped conductor track (1) is formed to be tuned to a first frequency band (FM), wherein this first loop-shaped conductor track (1) has a break which is bridged by the first adapting circuit (5),
in the connection area (6; 7) of the first loop-shaped conductor track (1), the first and the second frequency filters (8; 9) are arranged, which have a high load impedance for the first loop-shaped conductor track (1) in the second frequency band (DAB) and are formed in that the near field coupling thereof to the second loop-shaped conductor track (2) is minimized, wherein the respective outputs of the first and the second frequency filters (8; 9) are interconnected with the symmetric inputs of the first balancing element (10), wherein the asymmetric output of the first balancing element (10) is applied to the input of the first amplifier (11), and the output (12) of the first amplifier (11) constitutes the connection for the first frequency band (FM),
the second loop-shaped conductor track (2) is formed to be tuned to the second frequency band (DAB), wherein in the connection area (13; 14) of the second loop-shaped conductor track (2), the second and the third adapting circuits (15; 16) are arranged, the respective outputs of which are guided to inputs of the third and the fourth frequency filter (17; 18), which have a high load impedance for the second loop-shaped conductor track (2) in the first frequency band and are formed in that the near field coupling thereof to the first loop-shaped conductor track (1) is minimized, wherein the respective outputs of the third and fourth frequency filters (17; 18) are interconnected with the symmetric inputs of the second balancing element (19), the asymmetric output of the second balancing element (19) is applied to the input of the second amplifier (20), and the output (21) of the second amplifier (20) constitutes the connection for the second frequency band (DAB), furthermore, substantially in parallel to the longer extension of the first loop-shaped conductor track (1), the monopole stub cable (3) tuned to a third frequency band (AM) is formed, the feeding end of which is interconnected via the firth frequency filter (22) with the input of a third amplifier (23), the output (24) of which constitutes the connection for the third frequency band (AM), wherein the input of the frequency filter (22) in the first frequency band (FM) and in the second frequency band (DAB) has a high load impedance for the monopole stub cable (3) and is formed in that the near field coupling thereof to the first and the second loop-shaped conductor tracks (1; 2) is minimized.

2. The antenna according to claim 1,
**characterized in that**
the loop-shaped conductor tracks (1; 2) have a rectangular formation.

3. The antenna according to claim 2,
**characterized in that**
the first loop-shaped conductor track (1) surrounds the second loop-shaped conductor track (2) at a distance.

4. The antenna according to any one of the preceding claims,
**characterized in that**
the conductor tracks (1; 2) and the stub cable (3) constitute a planar structure.

5. The antenna according to any one of the preceding claims,
**characterized in that**
the dielectric carrier (4) has a layer for being adhered to a surface which is in particular made of plastic or glass.

6. The antenna according to any one of the preceding claims,
**characterized in that**
the terminals for the respective frequency bands (AM; FM; DAB) each are formed as a coaxial output.

7. The antenna according to any one of claims 1 to 5,
**characterized in that**
the outputs for the frequency bands (AM; FM; DAB) are formed to be complete or split for at least two frequency bands.

8. The antenna according to any one of the preceding claims,
**characterized in that**
the length of the loop-shaped conductor tracks is ≤ 0.2 times the smallest wavelength of the respective desired reception range.

9. The antenna according to any one of the preceding claims,
**characterized in that**
the dielectric carrier (4) is a dielectric film wiring carrier, and all of the antenna components are arranged on the dielectric film wiring carrier.

10. The antenna according to claim 5,
**characterized in that**
it is formed as a multi-band adhesive antenna for being arranged at various locations of motor vehicles, here in particular passenger cars and utility vehicles.

11. The antenna according to one or more of the preceding claims,
**characterized in that**
the break of the first loop-shaped conductor track (1) is arranged to be distant from the connection area (6; 7).

12. The antenna according to one or more of the preceding claims,
**characterized in that**
the adapting circuits (5; 15; 16) comprise capacitors.

13. The antenna according to claim 12,
**characterized in that**
the adapting circuits (5; 15; 16) are formed as planar capacitors, i.e. by the conductor tracks, and are provided on a dielectric wiring carrier together with other antenna components.

14. The antenna according to any one of the preceding claims,
**characterized in that**
the first to fourth frequency filters (8; 9; 17; 18) are formed as parallel resonance circuits having an inductance, an electrical resistance and a capacitance, wherein the respective resonance frequency of the first and second frequency filters (8; 9) is at the medium frequencies of the second frequency band (DAB), and the respective resonance frequency of the third and fourth frequency filter (17; 18) is at the medium frequencies of the first frequency band (FM), wherein the resistance value is from 150 Ohm to 300 Ohm.

## Revendications

1. Antenne multibande active pour la réception radio terrestre, comprenant des structures de réception constituées d'une première et d'une seconde piste conductrice en forme de boucle (1 ; 2), d'un tronçon de ligne unipolaire (3), d'un support diélectrique (4) sur lequel sont disposés les première et seconde pistes conductrices en forme de boucle (1 ; 2) et le tronçon de ligne unipolaire (3), et constituées en outre d'un premier, d'un second et d'un troisième circuit d'adaptation (5 ; 15 ; 16), d'un premier, second, troisième, quatrième et cinquième filtre de fréquence (8 ; 9 ; 17 ; 18 ; 22), d'un premier et d'un second organe symétriseur (10 ; 19) et d'un premier, second et troisième amplificateur (11 ; 20 ; 23),
dans laquelle
la première piste conductrice en forme de boucle (1) est réalisée de façon accordée sur une première bande de fréquences (FM), cette première piste conductrice en forme de boucle (1) présentant une interruption, qui est pontée par le premier circuit d'adaptation (5),
dans la zone de connexion (6 ; 7) de la première piste conductrice en forme de boucle (1) sont disposés le premier et le second filtre de fréquence (8 ; 9) qui présentent une impédance de charge élevée dans la seconde bande de fréquences (DAB) pour la première piste conductrice en forme de boucle (1) et qui sont ainsi réalisés pour minimiser son couplage en champ proche à la seconde piste conductrice en forme de boucle (2),
les sorties respectives du premier et du second filtre de fréquence (8 ; 9) sont connectées aux entrées symétriques du premier organe symétriseur (10),
la sortie asymétrique du premier organe symétriseur (10) est appliquée à l'entrée du premier amplificateur (11), et la sortie (12) du premier amplificateur (11) constitue la connexion pour la première bande de fréquences (FM),
la seconde piste conductrice en forme de boucle (2) est réalisée de façon accordée sur la seconde bande de fréquences (DAB),
dans la zone de connexion (13 ; 14) de la seconde piste conductrice en forme de boucle (2) sont disposés les second et troisième circuits d'adaptation (15 ; 16) dont les sorties respectives sont acheminées vers des entrées des troisième et quatrième filtres de fréquence (17 ; 18), qui présentent une impédance de charge élevée dans la première bande de fréquences (FM) pour la seconde piste conductrice en forme de boucle (2) et qui sont ainsi réalisés pour minimiser son couplage en champ proche à la première piste conductrice en forme de boucle (1),
la sortie respective des troisième et quatrième filtres de fréquence (17 ; 18) est connectée aux entrées symétriques du second organe symétriseur (19), la sortie asymétrique du second organe symétriseur (19) est appliquée à l'entrée du second amplificateur (20), et
la sortie (21) du second amplificateur (20) constitue la connexion pour la seconde bande de fréquences (DAB),
en outre le tronçon de ligne unipolaire (3) accordé sur une troisième bande de fréquences (AM) est réalisé sensiblement parallèlement à l'extension la plus longue de la première piste conductrice en forme de boucle (1), dont l'extrémité d'alimentation est connectée par le cinquième filtre de fréquence (22) à l'entrée d'un troisième amplificateur (23) dont la sortie (24) constitue la connexion pour la troisième bande de fréquences (AM),
l'entrée du filtre de fréquence (22) présente une impédance de charge élevée pour le tronçon de ligne unipolaire (3) dans la première bande de fréquences (FM) et dans la seconde bande de fréquences (DAB) et est ainsi réalisée pour minimiser son couplage en champ proche à la première et à la seconde piste conductrice en forme de boucle (1 ; 2).

2. Antenne selon la revendication 1,
**caractérisée en ce que** les pistes conductrices en forme de boucle (1 ; 2) présentent une forme sensiblement rectangulaire.

3. Antenne selon la revendication 2,
**caractérisée en ce que** la première piste conductrice en forme de boucle (1) entoure à distance la seconde piste conductrice en forme de boucle (2).

4. Antenne selon l'une des revendications précédentes,
**caractérisée en ce que** les pistes conductrices (1 ; 2) ainsi que le tronçon de ligne (3) forment une structure planaire.

5. Antenne selon l'une des revendications précédentes,
**caractérisée en ce que** le support diélectrique (4) présente une couche destinée à être collée sur une surface en particulier en matière plastique ou en verre.

6. Antenne selon l'une des revendications précédentes,
**caractérisée en ce que** les connexions pour les bandes de fréquences respectives (AM ; FM ; DAB) sont chacune réalisées sous forme de sortie coaxiale.

7. Antenne selon l'une des revendications 1 à 5,
**caractérisée en ce que** les sorties pour les bandes de fréquences (AM ; FM ; DAB) sont réalisées de manière complète ou de manière scindée pour au moins deux bandes de fréquences.

8. Antenne selon l'une des revendications précédentes,
**caractérisée en ce que** la longueur des pistes conductrices en forme de boucle est ≤ à 0,2 fois la plus petite longueur d'onde de la gamme de réception respective souhaitée.

9. Antenne selon l'une des revendications précédentes,
**caractérisée en ce que** le support diélectrique (4) est un support de câblage en feuille diélectrique, et essentiellement tous les composants de l'antenne sont disposés sur le support de câblage en feuille diélectrique.

10. Antenne selon la revendication 5,
**caractérisée en ce qu'**elle est réalisée sous forme d'antenne multigamme à coller destinée à être disposée à différents emplacements de véhicules automobiles, ici en particulier de voitures particulières et de véhicules utilitaires.

11. Antenne selon l'une ou plusieurs des revendications précédentes,
**caractérisée en ce que** l'interruption de la première piste conductrice en forme de boucle (1) est disposée à distance de la zone de connexion (6 ; 7).

12. Antenne selon l'une ou plusieurs des revendications précédentes,
**caractérisée en ce que** les circuits d'adaptation (5 ; 15 ; 16) comprennent des condensateurs.

13. Antenne selon la revendication 12,
**caractérisée en ce que** les circuits d'adaptation (5 ; 15 ; 16) sont réalisés sous forme de condensateurs planaires, c'est-à-dire par les pistes conductrices, et sur un support de câblage diélectrique commun aux autres composants de l'antenne.

14. Antenne selon l'une ou plusieurs des revendications précédentes,
**caractérisée en ce que** les premier, second, troisième et quatrième filtres de fréquence (8 ; 9 ; 17 ; 18) sont réalisés sous forme de circuit résonnant parallèle avec une inductance, une résistance électrique et une capacité, la fréquence de résonance respective des premier et second filtres de fréquence (8 ; 9) étant aux fréquences moyennes de la seconde bande de fréquences (DAB) et la fréquence de résonance respective des troisième et quatrième filtres de fréquence (17 ; 18) étant aux fréquences moyennes de la première bande de fréquences (FM), la valeur de la résistance étant de 150 ohms à 300 ohms.
